# DEMANDE DE BREVET EUROPEEN

(11) **EP 4 764 738 A1**
(43) Date de publication de la demande: **24.06.2026**
(21) Numéro de dépôt: 24220734.8
(22) Date de dépôt: 17.12.2024
(51) Int. Cl.: G04F 7/08

(54) **MÉCANISME DE CHRONOGRAPHE ET PROCÉDÉ DE MONTAGE D'UN MÉCANISME DE CHRONOGRAPHE**

(71) Demandeur: ETA SA Manufacture Horlogère Suisse, 2540 Grenchen (CH)
(72) Inventeur: BACHMANN, Stéphane, 3294 Büren an der Aare (CH)
(74) Mandataire: ICB SA

(57) **Abrégé**

L'invention concerne un mécanisme de chronographe (10) pour mouvement d'horlogerie (1) comportant un mécanisme de remise à zéro (100) comprenant : un premier marteau (110) et un deuxième marteau (120) configurés sur deux niveaux pour coopérer respectivement des organes de remise à zéro (51, 52) non coplanaires ; le premier marteau (110) et le deuxième marteau (120) étant couplé en rotation par un organe de couplage élastique (116) ménagé entre le premier marteau (110) et le deuxième marteau (120) caractérisé en ce que le mécanisme de remise à zéro (100) comporte : un organe de pré-maintien (115) de l'organe de couplage élastique (116) ménagé sur le deuxième marteau (120) assurant un prémontage de l'organe de couplage élastique (116) sur le deuxième marteau (120) ; un organe de clipsage (118), solidaire du premier marteau (110), configuré pour coopérer avec l'organe de couplage élastique et amener ledit organe de couplage élastique (116) dans sa position d'utilisation dans laquelle la première patte (116.1) est en appui sur l'organe de clipsage (118), afin d'assurer un couplage élastique en rotation du premier marteau (110) et du deuxième marteau (120), lors d'un déplacement axial relatif entre le premier marteau (110) et le deuxième marteau (120) selon une direction parallèle à l'axe de rotation (105) des marteaux (110, 120), lors de l'assemblage des marteaux (110, 120).

## Description

### Domaine technique de l'invention

La présente invention concerne un mécanisme de chronographe pour mouvement d'horlogerie.

Plus particulièrement, l'invention concerne un mécanisme de chronographe comportant un mécanisme de remise à zéro des compteurs de chronographe.

L'invention concerne également un procédé de montage d'un mécanisme de chronographe.

### Arrière-plan technologique

Les mécanismes de chronographe permettent de mesurer le temps à la demande par l'intermédiaire de plusieurs compteurs de chronographe, par exemple des minutes et des secondes.

Les mécanismes de chronographe comportent classiquement un mécanisme de remise à zéro pour la remise à zéro des compteurs de chronographe, c'est-à-dire leur repositionnement dans une position de référence, pour pouvoir de nouveau mesurer le temps à la demande.

De manière classique, un tel mécanisme de remise à zéro est constitué d'une commande de remise à zéro manipulable par l'utilisateur, via par exemple un poussoir ou un plot d'actionnement accessible depuis l'extérieur de la carrure dans laquelle le mouvement d'horlogerie est monté.

La commande de remise à zéro coopère directement ou indirectement via des bascules avec des marteaux de remise à zéro qui viennent frapper les cames de remise à zéro portées par les différents compteurs de chronographe.

Le retour à zéro des compteurs de chronographe, et des aiguilles associées, est réalisé grâce à l'appui des marteaux sur le pourtour des cames de remise à zéro générant un couple moteur modifiant la position des compteurs de chronographe en question jusqu'à leur retour dans une position de référence déterminée par la géométrie des marteaux et de la came de remise à zéro.

Dans les mécanismes de chronographe existants, soit les marteaux sont venus d'une seule pièce de fabrication, soit ils sont formés par des pièces séparées et solidarisés l'un à l'autre par des moyens de solidarisation. Dans ce cas de figure, ils présentent une commande de mise en action commune. Un exemple de réalisation est notamment décrit dans la demande EP 2241945.

Le réglage des mécanismes de remise à zéro est compliqué, long et nécessite une main d'oeuvre qualifiée. En effet, pour le réglage d'un tel mécanisme, il faut amener le marteau des secondes en contact avec la came de remise à zéro des secondes se trouvant dans sa position de référence. Ensuite, il est nécessaire de limer la panne du marteau des minutes pour que la came de remise à zéro des minutes soit également en position de référence. Cette opération est longue et délicate et ne peut être réalisée que par un horloger spécialisé.

Une solution pour remédier à ce réglage contraignant consiste à utiliser deux marteaux superposés conjugués dans leur mouvement angulaire tout en permettant un mouvement angulaire relatif limité d'un des marteaux par rapport à l'autre marteau lors de la remise à zéro. Une telle solution est notamment décrite dans le brevet CH 220536. Une telle approche permet notamment d'obtenir une action des deux marteaux sur les coeurs respectifs de manière simultanée et permet d'éviter un décalage des aiguilles des compteurs de chronographe en position de référence.

Toutefois, avec une telle solution, les marteaux superposés arrivent au contact des cames de remise à zéro avec une faible énergie car une grande partie de l'énergie d'actionnement est absorbée par le ressort de rappel et d'amortissement qui exerce un effort croissant à l'encontre des mouvements des marteaux. Il y donc un risque que les compteurs de chronographe ne soient pas correctement mis à zéro avec un tel mécanisme.

Par conséquent, il existe un besoin pour améliorer les mécanismes de chronographe et notamment les mécanismes de remise à zéro des compteurs de tels mécanismes de chronographe.

### Résumé de l'invention

Dans ce contexte, un des objectifs de l'invention est de proposer un mécanisme de chronographe permettant de résoudre au moins une des problématiques soulevées précédemment.

Un des objectifs de l'invention est de proposer un mécanisme de remise à zéro qui propose une remise à zéro précise des différents compteurs de chronographe.

Un des objectifs de l'invention est de proposer un mécanisme de remise à zéro fiable et sécurisé.

Dans ce contexte, l'invention concerne un mécanisme de chronographe pour mouvement d'horlogerie comportant un mécanisme de remise à zéro comprenant :
- un premier marteau et un deuxième marteau configurés sur deux niveaux pour coopérer respectivement avec un premier organe de remise à zéro d'un premier compteur de chronographe et un deuxième organe de remise à zéro d'un deuxième compteur de chronographe non coplanaires ; le premier marteau et le deuxième marteau étant pivotants selon au moins un axe de rotation, de manière indépendante l'un par rapport à l'autre ;
- un organe de couplage élastique, ménagé entre le premier marteau et le deuxième marteau, présentant une position d'utilisation dans laquelle une première patte est en appui sur le premier marteau et une deuxième patte est en appui sur le deuxième marteau.

Le mécanisme de remise à zéro comporte en outre un organe de pré-maintien de l'organe de couplage élastique ménagé sur le deuxième marteau et configuré pour recevoir en appui ladite première patte de l'organe de couplage élastique dans une position de prémontage et un organe de clipsage, solidaire du premier marteau, configuré pour coopérer avec la première patte de l'organe de couplage élastique et amener ledit organe de couplage élastique dans sa position d'utilisation dans laquelle la première patte est en appui sur l'organe de clipsage, afin d'assurer un couplage élastique en rotation du premier marteau et du deuxième marteau, lors d'un déplacement axial relatif entre le premier marteau et le deuxième marteau selon une direction parallèle au dit au moins un axe de rotation, lors de l'assemblage des marteaux.

Outre les caractéristiques évoquées dans le paragraphe précédent, le mécanisme de chronographe selon l'invention peut présenter une ou plusieurs caractéristiques complémentaires parmi les suivantes, considérées individuellement ou selon toutes les combinaisons techniquement possibles :
- l'organe de couplage élastique assure un couplage en rotation entre le premier marteau et le deuxième marteau en l'absence d'un effort supérieur une valeur prédéterminée par la raideur de l'organe de couplage élastique appliqué sur un des marteaux ;
- l'organe de clipsage est configuré pour assurer une flexion de l'organe de couplage élastique, lors de l'assemblage des deux marteaux, de sorte que l'organe de couplage élastique en position d'utilisation présente un deuxième état comprimé plus comprimé qu'un premier état comprimé de l'organe de couplage élastique en position de prémontage sur le deuxième marteau ;

- l'organe de clipsage s'étend selon une direction parallèle au dit au moins un axe de rotation des marteaux ;
- l'organe de clipsage comporte un corps dont une portion forme un premier organe d'appui recevant en appui la première patte de l'organe de couplage élastique dans la position d'utilisation de l'organe de couplage élastique et un cône d'extrémité formant l'extrémité libre de l'organe de clipsage ;
- le premier organe d'appui du premier marteau présente une portion en retrait pour sécuriser axialement la première patte de l'organe de couplage élastique, selon une direction axiale parallèle au dit au moins un axe de rotation des marteaux ;
- ladite portion en retrait est ménagée à proximité de la base du cône d'extrémité ;
- le deuxième marteau comporte un deuxième organe d'appui configuré pour recevoir en appui la deuxième patte de l'organe de couplage élastique, le deuxième organe d'appui présentant une portion en retrait pour sécuriser axialement la deuxième patte de l'organe de couplage élastique, selon une direction axiale parallèle au dit au moins un axe de rotation des marteaux ;
- le mécanisme de chronographe comporte une commande de remise à zéro actionnable par l'utilisateur et configurée pour mettre en mouvement de rotation le premier marteau ;
- l'organe de couplage élastique est conformé pour contraindre par effet élastique le deuxième marteau en appui contre une surface de butée du premier marteau ;
- le deuxième marteau comporte un organe de butée coopérant en appui avec la surface d'appui du premier marteau ;
- le premier marteau et le deuxième marteau ont un axe de rotation commun ou ont des axes de rotation dédiés parallèles entre eux.

L'invention concerne également un mouvement d'horlogerie comportant un mécanisme de chronographe selon l'invention.

L'invention concerne également une pièce d'horlogerie comportant un mouvement d'horlogerie selon l'invention.

L'invention concerne également un procédé d'assemblage d'un mécanisme de chronographe et plus particulièrement de l'ensemble des marteaux du mécanisme de remise à zéro.

Plus particulièrement, le procédé d'assemblage comporte une étape de positionnement de l'organe de couplage élastique sur le deuxième marteau, l'organe de couplage élastique étant maintenu dans une position de prémontage dans un premier état comprimé entre un organe de pré-maintien porté par le deuxième marteau et un deuxième organe d'appui du deuxième marteau, et une étape d'assemblage du premier marteau et du deuxième marteau par déplacement axial relatif des deux marteaux selon une direction parallèle au dit au moins un axe de rotation, le déplacement axiale relatif entre les deux marteaux assurant le couplage élastique entre les deux marteaux, par déformation élastique de l'organe de couplage élastique.

Préférentiellement, le couplage élastique entre les deux marteaux lors de l'étape d'assemblage est réalisé par l'intermédiaire d'un organe de clipsage solidaire du premier marteau configuré pour venir coopérer avec l'organe de couplage élastique dans la position de prémontage et amener ledit organe de couplage élastique dans une position d'utilisation, présentant un deuxième état comprimé, dans laquelle l'organe de couplage élastique est comprimé entre l'organe de clipsage et le deuxième organe d'appui du deuxième marteau.

### Brève description des figures

Les buts, avantages et caractéristiques de la présente invention apparaîtront à la lecture de la description détaillée ci-dessous faisant référence aux figures suivantes :
- la figure 1 est une représentation schématique partielle d'un exemple de réalisation d'un mécanisme de chronographe de mouvement d'horlogerie comportant un mécanisme de remise à zéro des compteurs de chronographe selon l'invention ;
- la figure 2 est une vue en éclaté illustrant plus précisément le système de deux marteaux du mécanisme de remise à zéro illustré à la figure 1 couplé élastiquement par un organe de couplage élastique ;
- la figure 3 illustre plus particulièrement l'organe de couplage élastique prémonté sur le deuxième marteau avant assemblage et couplage en rotation des deux marteaux ;
- la figure 4 illustre plus particulièrement l'organe de couplage élastique en position d'utilisation dans laquelle il est en appui sur le premier marteau et le deuxième marteau pour coupler en rotation les deux marteaux ;
- la figure 5 illustre schématiquement les étapes principales d'un procédé d'assemblage d'un mécanisme de chronographe selon l'invention.

Dans toutes les figures, les éléments communs portent les mêmes numéros de référence sauf précision contraire.

### Description détaillée de l'invention

La figure 1 est une représentation schématique partielle, en vue de dessus, d'un mécanisme de chronographe 10 intégré dans un mouvement d'horlogerie 1 selon l'invention.

En référence à la figure 1, le mouvement d'horlogerie 1 comporte une platine 2 servant de support aux différents éléments du mouvement d'horlogerie 1, notamment à un rouage horaire (non représenté) dédié à la division du temps qui est entrainé par une source d'énergie (non représentée).

Le mécanisme de chronographe 10 comporte un rouage de chronographe 20 qui peut être relié cinématiquement, et sur demande, avec le rouage horaire, par l'intermédiaire d'un embrayage (non représenté) commandé par une commande marche/arrêt de chronographe.

Par exemple, l'embrayage est un embrayage à bascule permettant le pivotement d'une roue d'embrayage. D'autres variantes de réalisation d'un embrayage connues de l'homme du métier sont également applicables.

Le rouage de chronographe 20 comporte notamment un premier compteur de chronographe comportant une première roue de compteur de chronographe 21, par exemple une roue d'un compteur des secondes, et un deuxième compteur de chronographe comportant une deuxième roue de compteur de chronographe 22, par exemple une roue d'un compteur des minutes.

La première roue de compteur des secondes 21 est couplée à un premier arbre, dit arbre de compteur des secondes, entraînant une aiguille des secondes de chronographe (non représentée). Le premier arbre porte également un premier organe de remise à zéro 51, solidaire en rotation de l'arbre.

La deuxième roue de compteur des minutes 22 est couplée à un deuxième arbre, dit arbre de compteur des minutes, entraînant une aiguille des minutes de chronographe (non représentée). Le deuxième arbre porte également un deuxième organe de remise à zéro 52 solidaire en rotation de l'arbre.

Le premier arbre et le deuxième arbre sont coaxiaux.

La première roue de compteur des secondes 21 et la deuxième roue de compteur des minutes 22 sont superposées et agencées dans deux plans distincts, superposés et parallèles. Les organes de remise à zéro 51, 52 respectifs sont également superposés l'un par rapport à l'autre.

Les organes de remise à zéro 51, 52 sont par exemple des cames de remise à zéro en forme de limaçon, en forme de coeur, ou autre, et dont la forme permet un repositionnement dans une position de référence des aiguilles sous l'action de marteaux de remise à zéro.

Dans l'exemple représenté, les organes de remise à zéro 51, 52 sont des coeurs de remise à zéro.

Comme représenté sur la figure 1, le rouage de chronographe 20 peut également comporter un troisième compteur additionnel, par exemple un compteur des heures, comportant une troisième roue de compteur de chronographe 23 associée à une troisième organe de remis à zéro 53.

Le rouage de chronographe 20 peut notamment comporter des mobiles intermédiaires de chronographe (non représentés) pour obtenir les rapports désirés entre les différentes roues de compteurs 21, 22, 23 du mécanisme de chronographe 10.

Le mécanisme de chronographe 10 comporte également un mécanisme de remise à zéro 100 pour la remise à zéro des différents compteurs de chronographe, et un repositionnement en position de référence des organes de remises à zéro 51, 52, 53 et des aiguilles associées.

Le mécanisme de remise à zéro 100 comporte un premier marteau 110 et un deuxième marteau 120, superposés l'un à l'autre, et conformés pour coopérer respectivement avec le premier organe de remise à zéro 51 du premier compteur de chronographe et le deuxième organe de remise à zéro 52 du deuxième compteur de chronographe. Les marteaux 110, 120 sont animés en rotation par une commande de remise à zéro 60 manipulable par l'utilisateur, via par exemple un poussoir ou un plot d'actionnement 61.

La commande de remise à zéro 60 est mobile en rotation autour d'un axe de rotation 66 et coopère directement ou indirectement avec un des marteaux 110, 120.

Dans l'exemple de réalisation illustré, la commande remise à zéro 60 coopère directement avec le premier marteau 110, situé en position inférieure (i.e. le marteau proximal de la platine 2). Toutefois, la commande de remise à zéro 60 peut également coopérer directement avec le deuxième marteau 120, situé en position supérieure (i.e. le marteau distal de la platine 2).

À cet effet, le premier marteau 110 comporte un élément d'activation 113, par exemple une goupille, une pige, monté en saillie de manière solidaire sur le corps du premier marteau 110, configuré pour coopérer en contact direct avec une portion de la commande de remise à zéro 60.

La figure 2 illustre plus particulièrement une vue en éclaté de l'ensemble des marteaux 110, 120 superposés selon l'invention.

Le premier marteau 110 et le deuxième marteau 120 sont montés pivotants autour d'un axe de rotation 105 commun, s'étendant perpendiculairement au plan général formé par la platine 2. Les deux marteaux 110, 120 sont montés pivotants de manière indépendante l'un par rapport à l'autre.

Selon une variante de réalisation, le premier marteau 110 et le deuxième marteau 120 peuvent avoir des axes de rotation différents parallèles entre eux.

Le deuxième marteau 120 présente une liberté angulaire limitée par rapport au premier marteau 110. À cet effet, un dispositif limiteur de mouvements angulaires peut être ménagé entre le premier marteau 110 et le deuxième marteau 120 pour limiter la course angulaire du deuxième marteau 120 par rapport au premier marteau 110, autour de l'axe de rotation 105.

Un organe de couplage élastique 116 est ménagé entre le premier marteau 110 et le deuxième marteau 120 pour réaliser un couplage élastique en rotation entre les deux marteaux 110, 120.

Plus particulièrement, l'organe de couplage élastique 116 permet de coupler en rotation le premier marteau 110 et le deuxième marteau 120, tout en autorisant la liberté angulaire relative du deuxième marteau 120, par déformation élastique de l'organe de couple élastique 116, lorsqu'un effort, supérieur à une valeur prédéterminée, et définie par la raideur de l'organe de couplage élastique 116, est appliqué sur un des marteaux 110, 120, plus particulièrement le deuxième marteau 120 dans l'exemple de réalisation illustré puisque dans l'exemple représenté la commande de remise à zéro 60 est en prise avec le premier marteau 110 pour l'animer en rotation.

Plus particulièrement, l'organe de couplage élastique 116 comporte une première patte 116.1 élastique et une deuxième patte 116.2 élastique. Les deux pattes élastiques 116.1, 116.2 se rejoignent au niveau d'un corps central 116.3 en forme de coude. L'organe de couplage élastique 116 est par exemple un ressort, un ressort lame, un ressort ficelle, etc.

Dans une position d'utilisation de l'organe de couplage élastique 116, visible plus particulièrement à la figure 4, la première patte 116.1 est en appui sur le premier marteau 110, et plus particulièrement sur un premier organe d'appui 111 du premier marteau 110, et la deuxième patte 116.2 est en appui sur le deuxième marteau 120, et plus particulièrement sur un deuxième organe d'appui 112 du deuxième marteau 120.

Le premier organe d'appui 111 et/ou le deuxième organe d'appui 112 peuvent être des éléments rapportés et solidarisés sur les corps des marteaux 110, 120, ou sont venus de matière avec le corps des marteaux 110, 120.

Dans cette position d'utilisation, l'organe de couplage élastique 116 est configuré pour contraindre le deuxième marteau 120 en appui contre le premier marteau 110 en l'absence d'un effort appliqué sur le deuxième marteau 120 supérieur à une valeur prédéterminée par la raideur de l'organe de couplage élastique 116.

Plus particulièrement, le deuxième marteau 120 comporte un organe de butée 122, dirigé en direction du premier marteau 110, et configuré pour coopérer avec une surface de butée 128 complémentaire ménagée sur le premier marteau 110. Sous la contrainte élastique de l'organe de couplage élastique 116 en appui sur les deux marteaux 110, 120, l'organe de butée 122 du deuxième marteau 120 est maintenu en appui contre la surface du butée 128 du premier marteau 110.

Le premier marteau 110 comporte une première panne 107 configurée pour venir frapper le premier organe de remise à zéro 51 du premier compteur. Le deuxième marteau 120 comporte une deuxième panne 126 configurée pour venir frapper le deuxième organe de remise à zéro 52 du deuxième compteur.

En position stable, c'est-à-dire sans exercer d'effort sur le deuxième marteau 120 supérieur à une valeur prédéterminée en relation avec la raideur de l'organe de couplage élastique 116, la deuxième panne 126 du deuxième marteau 120 n'est pas alignée avec la première panne 107 du premier marteau 110. En effet, la deuxième panne 126 du deuxième marteau 120 présente un léger décalage vers l'avant (c'est-à-dire en direction des organes de remise à zéro 51, 52) par rapport à la première panne 107 du premier marteau 110.

L'avance de la deuxième panne 126 du deuxième marteau 120 permet de s'assurer que les deux organes de remise à zéro 51, 52 seront mis dans leur position de référence en fin de mouvement des marteaux 110, 120 et de la commande de remise à zéro 60. En effet, lors de l'actionnement des marteaux 110, 120, une fois que le deuxième organe de remise à zéro 52 du deuxième compteur est en position de remise à zéro, un déplacement angulaire supplémentaire des marteaux 110, 120 va engendrer sur la deuxième panne 126 du deuxième marteau 120 un effort supérieur à la raideur de l'organe de couplage élastique 116, ce qui va permettre de poursuivre la mise à zéro du premier organe de remise à zéro 51 du premier compteur si celui-ci n'est pas encore en position de référence. Un mouvement rétrograde du deuxième marteau 120 par rapport au premier marteau 110 est donc initié en allant à l'encontre de l'effort élastique de l'organe de couplage élastique 116.

Le fonctionnement du mécanisme de chronographe décrit ci-dessous est le suivant :

Lorsque l'utilisateur exerce une pression sur la commande de remise à zéro 60, via le plot d'actionnement 61, la commande de remise à zéro 60 pivote autour de son axe de rotation 66, ce qui a pour effet d'engager le premier marteau 110 via l'élément d'activation 113 et de pivoter le premier marteau 110 autour de l'axe de rotation 105.

En l'absence d'effort appliqué sur la deuxième panne 126 du deuxième marteau 120, le deuxième marteau 120 est couplé en rotation au premier marteau 110, il est donc également mis en mouvement par la commande de remise à zéro 60 et pivote autour de l'axe de rotation 105.

Les deux marteaux 110, 120 poursuivent leur mouvement angulaire sous l'action de la commande de remise à zéro 60 jusqu'à ce que les pannes 107, 126 viennent frapper les organes de remise à zéro 51, 52 respectifs.

Du fait de l'avance de la deuxième panne 126 du deuxième marteau 120, le deuxième organe de remise à zéro 52 sera remis en position de référence avant d'atteindre la course angulaire complète de la commande de remise à zéro 60.

En poursuivant, le déplacement angulaire de la commande de remise à zéro 60, le deuxième organe de remise à zéro 52 du deuxième compteur, étant dans la position de référence qui est une position stable, induit un effort sur la deuxième panne 126 supérieur à la raideur de l'organe de couplage élastique 116, ce qui a pour effet de déformer élastiquement l'organe de couplage élastique 116 et de modifier la position relative des deux marteaux 110, 120. Ce découplage des deux marteaux 110, 120 permet au premier marteau 110 de pouvoir continuer son déplacement angulaire, entrainé par la commande de remise à zéro 60, pour assurer une remise à zéro complète du premier organe de remise à zéro 51 du premier compteur.

En fin de course de la commande de remise à zéro 60, les deux pannes 116 et 126 sont alignées l'une par rapport à l'autre et les deux organes de remise à zéro 51, 52 sont positionnés dans leur position de référence.

Le deuxième marteau 120 comporte en outre une troisième panne 127 configurée pour remettre à en position de référence le troisième organe de remise à zéro 53.

Avantageusement, le mécanisme de remise à zéro 100 comporte un organe de pré-maintien 115 pour assurer un pré-maintien en position de l'organe de couplage élastique 116 et faciliter l'assemblage des deux marteaux 110, 120 dans le mouvement d'horlogerie 1. L'organe de pré-maintien 115 permet également de faciliter le montage de l'organe de couplage élastique 116 entre les deux marteaux 110, 120.

Dans l'exemple représenté sur les figures, l'organe de pré-maintien 115 est ménagé sur le deuxième marteau 120 de sorte que l'organe de couplage élastique 116 peut être prémonté sur le deuxième marteau 120 avant assemblage des deux marteaux 110, 120.

Bien entendu, l'organe de pré-maintien 115 peut également être ménagé sur le premier marteau 110, qui est le marteau animé par la commande de remise à zéro 60, de sorte que l'organe de couplage élastique 116 peut être prémonté sur le premier marteau 110.

L'organe de pré-maintien 115 permet de contraindre élastiquement l'organe de couplage élastique 116 sur le deuxième marteau 120 dans une position dite de prémontage. Cette position est particulièrement illustrée sur les figures 2 et 3.

L'organe de pré-maintien 115 est configuré pour recevoir en appui la première patte 116.1 de l'organe de couplage élastique 116, de sorte que l'organe de couplage élastique 116 peut être contraint élastiquement dans sa position de prémontage entre l'organe de pré-maintien 115 et le deuxième organe d'appui 112 du deuxième marteau 120.

Pour basculer l'organe de couplage élastique 116 dans sa position d'utilisation lors de l'assemblage des deux marteaux 110, 120 par un déplacement relatif axial selon une direction parallèle à l'axe de rotation 105, le mécanisme de remise à zéro 100 comporte un organe de clipsage 118 solidaire du marteau qui ne comporte pas l'organe de pré-maintien 115. Dans l'exemple de réalisation représenté, l'organe de clipsage 118 est ménagé sur le premier marteau 110.

L'organe de clipsage 118 s'étend en saillie par rapport au corps du premier marteau 110 en direction du deuxième marteau 120. L'organe de clipsage 118 s'étend selon une direction parallèle à l'axe de rotation 105 des marteaux 110, 120.

L'organe de clipsage 118 comporte un corps 118a dont une portion forme le premier organe d'appui 111 du premier marteau 110 et un cône d'extrémité 118b, distale du corps du premier marteau, formant l'extrémité libre de l'organe de clipsage 118.

L'organe de clipsage 118 est configuré pour venir au contact de la première patte 116.1 de l'organe de couplage élastique 116, via le cône d'extrémité 118b, lorsque l'organe de couplage élastique 116 est en position de prémontage sur le deuxième marteau 120. Le cône d'extrémité 118b permet d'engager la première patte 116.1 et de modifier l'appui de celle-ci en l'amenant sur l'organe d'appui 111 du premier marteau, par glissement de la première patte 116.1 sur la surface conique du cône d'extrémité 118b. Lors du glissement sur la surface conique du cône d'extrémité 118b ; l'organe de couple élastique est légèrement comprimé.

Préférentiellement, le premier organe d'appui 111 comporte une portion en retrait 117, par exemple une encoche, une cavité, un enfoncement, un méplat configuré pour recevoir en appui la première patte 116.1 de l'organe de couplage élastique 116 et pour sécuriser axialement l'organe de couplage élastique 116, et plus particulièrement la première patte 116.1 de l'organe de couplage élastique 116, selon une direction axiale parallèle à l'axe de rotation 105 des marteaux 110, 120. Ainsi, on évite un glissement axial de la première patte 116.1 de l'organe de couplage élastique 116 et une perte d'appui de la première patte 116.1 sur le premier organe d'appui 111 du premier marteau 110, lors de l'assemblage des deux marteaux 110, 120.

La portion en retrait 117 est ménagée à proximité de la base du cône d'extrémité 118b. Outre la sécurisation axiale de l'organe de couplage élastique 116, la portion en retrait 117 donne une indication sonore et sensorielle à l'horloger indiquant le bon positionnement de l'organe de couplage élastique 116 entre les deux marteaux 110, 120 et donc le couplage élastique des deux marteaux 110, 120.

Selon variante de réalisation, une portion en retrait, par exemple sous la forme d'une encoche, d'une cavité, d'un enfoncement, d'un méplat peut être ménagée sur le deuxième organe d'appui 112 du deuxième marteau 120 pour recevoir en appui la deuxième patte 116.2 de l'organe de couplage élastique 116 et pour sécuriser axialement l'organe de couplage élastique 116.

Classiquement, la commande de remise à zéro 60 coopère avec un élément élastique de remise à zéro (non représenté) configuré pour repositionner la commande de remise à zéro 60 en position neutre de repos entre chaque sollicitation de l'utilisateur.

Le mécanisme de remise à zéro 100 peut également comporter un organe de retenue (non représenté) pour sécuriser le mécanisme de remise à zéro 100 et assurer une mise en action complète de la commande de remise à zéro 60. L'organe de retenue est configuré pour retenir momentanément la mise en action de la commande de mise à zéro 60, et donc des marteaux 11, 120, tant qu'un certain effort n'est pas appliqué sur la commande de remise à zéro 60. Un tel organe de retenue est un organe de sécurité empêchant une remise à zéro non désirée des aiguilles du mécanisme de chronographe 10. L'organe de retenue présente un comportement dynamique semblable à un fusible mécanique.

Comme représenté dans les différentes figures, le mécanisme de chronographe 10 comporte une roue à colonne 63 pour commander les différents déplacements de divers leviers qui se trouvent en appui contre une colonne ou entre deux colonnes. Le fonctionnement d'un mécanisme de chronographe 10 avec une telle roue à colonne 63 étant largement connu, il n'est pas nécessaire d'expliquer davantage le fonctionnement d'une telle roue.

Bien entendu, le mécanisme de chronographe 10 peut également être un mécanisme de chronographe avec came en remplacement de la roue à colonne 63 sans sortir du contexte de l'invention.

L'invention concerne également une pièce d'horlogerie, par exemple une montre bracelet, comportant un tel mouvement d'horlogerie.

L'invention concerne également un procédé d'assemblage 400 du mécanisme de chronographe 10 selon l'invention comportant le mécanisme de remise à zéro 100. Plus particulièrement, le procédé d'assemblage selon l'invention permet de faciliter l'assemblage et le couplage élastique des deux marteaux 110, 120.

En référence à la figure 5, le procédé comporte une étape 410 de prémontage de l'organe de couplage élastique 116 consistant au pré-positionnement de l'organe de couplage élastique 116 sur un des marteaux, par exemple le deuxième marteau 120, de sorte que l'organe de couplage élastique 116 est maintenu dans une position de prémontage dans un premier état comprimé entre l'organe de pré-maintien 115 porté par le deuxième marteau 120 et le deuxième organe d'appui 112 du deuxième marteau 120. La figure 3 illustre particulièrement ce premier état comprimé de l'organe de couplage élastique 116 en position sur le deuxième marteau 120.

Une fois l'organe de couplage élastique 116 prémonté sur le deuxième marteau 120, le procédé comporte une étape 420 d'assemblage des deux marteaux, 110, 120 par translation selon une direction parallèle à l'axe de rotation 105.

Le rapprochement axial des deux marteaux 110, 120 permet à l'organe de clipsage 118 de venir au contact de la première patte 116.1 de l'organe de couplage élastique 116 en appui sur l'organe de pré-maintien 115. Avec le déplacement axial, le cône d'extrémité 118b comprime progressivement l'organe de couplage élastique 116 pour libérer l'appui sur l'organe de pré-maintien 115. Une fois que la première patte 116.1 passe la base du cône d'extrémité 118b, la première patte 116.1 vient se clipper au niveau de la portion en retrait 117 de l'organe de clipsage 118 par retour élastique de la première patte 116.1, comme représenté à la figure 4. L'organe de couplage élastique 116 se trouve alors dans sa position d'utilisation, dans un deuxième état comprimé, plus comprimé que le premier état comprimé de la position de prémontage, et en appui sur le premier marteau 110 et le deuxième marteau 120 pour assurer un couplage élastique en rotation entre les deux marteau 110, 120. En position d'utilisation, l'organe de couplage élastique 116 est sécurisé axialement pour éviter les pertes de contact non désirées.

## Revendications

1. Mécanisme de chronographe (10) pour mouvement d'horlogerie (1) comportant un mécanisme de remise à zéro (100) comprenant :
- un premier marteau (110) et un deuxième marteau (120) configurés sur deux niveaux pour coopérer respectivement avec un premier organe de remise à zéro (51) d'un premier compteur de chronographe et un deuxième organe de remise à zéro (52) d'un deuxième compteur de chronographe non coplanaires ; le premier marteau (110) et le deuxième marteau (120) étant pivotants selon au moins un axe de rotation (105) de manière indépendante l'un par rapport à l'autre ;
- un organe de couplage élastique (116), ménagé entre le premier marteau (110) et le deuxième marteau (120), présentant une position d'utilisation dans laquelle une première patte (116.1) est en appui sur le premier marteau (110) et une deuxième patte (116.2) est en appui sur le deuxième marteau (120) ;
**caractérisé en ce que** le mécanisme de remise à zéro (100) comporte :
- un organe de pré-maintien (115) de l'organe de couplage élastique (116) ménagé sur le deuxième marteau (120) et configuré pour recevoir en appui ladite première patte (116.1) de l'organe de couplage élastique (116) dans une position de prémontage ;
- un organe de clipsage (118), solidaire du premier marteau (110), configuré pour coopérer avec la première patte (116.1) de l'organe de couplage élastique et amener ledit organe de couplage élastique (116) dans sa position d'utilisation dans laquelle la première patte (116.1) est en appui sur l'organe de clipsage (118), afin d'assurer un couplage élastique en rotation du premier marteau (110) et du deuxième marteau (120), lors d'un déplacement axial relatif entre le premier marteau (110) et le deuxième marteau (120) selon une direction parallèle au dit au moins un axe de rotation (105), lors de l'assemblage des marteaux (110, 120).

2. Mécanisme de chronographe (10) pour mouvement d'horlogerie (1) selon la revendication précédente **caractérisé en ce que** l'organe de couplage élastique (116) assure un couplage en rotation entre le premier marteau (110) et le deuxième marteau (120) en l'absence d'un effort supérieur une valeur prédéterminée par la raideur de l'organe de couplage élastique (116) appliqué sur un des marteaux (110, 120).

3. Mécanisme de chronographe (10) pour mouvement d'horlogerie (1) selon l'une des revendications précédentes **caractérisé en ce que** l'organe de clipsage (118) est configuré pour assurer une flexion de l'organe de couplage élastique (116) lors de l'assemblage des deux marteaux (110, 120) de sorte que l'organe de couplage élastique (116), en position d'utilisation, présente un deuxième état comprimé plus comprimé qu'un premier état comprimé de l'organe de couplage élastique (116) en position de prémontage sur le deuxième marteau (120).

4. Mécanisme de chronographe (10) pour mouvement d'horlogerie (1) selon l'une des revendications précédentes **caractérisé en ce que** l'organe de clipsage (118) s'étend selon une direction parallèle au dit au moins un axe de rotation (105) des marteaux (110, 120).

5. Mécanisme de chronographe (10) pour mouvement d'horlogerie (1) selon l'une des revendications précédentes **caractérisé en ce que** l'organe de clipsage (118) comporte un corps (118a) dont une portion forme un premier organe d'appui (111) recevant en appui la première patte (116.1) de l'organe de couplage élastique (116) dans la position d'utilisation de l'organe de couplage élastique (116) et un cône d'extrémité (118b) formant l'extrémité libre de l'organe de clipsage (118).

6. Mécanisme de chronographe (10) pour mouvement d'horlogerie (1) selon la revendication précédente **caractérisé en ce que** le premier organe d'appui (111) du premier marteau (110) présente une portion en retrait (117) pour sécuriser axialement la première patte (116.1) de l'organe de couplage élastique (116), selon une direction axiale parallèle au dit au moins un axe de rotation (105) des marteaux (110, 120).

7. Mécanisme de chronographe (10) pour mouvement d'horlogerie (1) selon la revendication précédente **caractérisé en ce que** ladite portion en retrait (117) est ménagée à proximité de la base du cône d'extrémité (118b).

8. Mécanisme de chronographe (10) pour mouvement d'horlogerie (1) selon l'une des revendications précédentes **caractérisé en ce que** le deuxième marteau (120) comporte un deuxième organe d'appui (112) configuré pour recevoir en appui la deuxième patte (116.2) de l'organe de couplage élastique (116), le deuxième organe d'appui (112) présentant une portion en retrait pour sécuriser axialement la deuxième patte (116.2) de l'organe de couplage élastique (116), selon une direction axiale parallèle au dit au moins un axe de rotation (105) des marteaux (110, 120).

9. Mécanisme de chronographe (10) pour mouvement d'horlogerie (1) selon l'une des revendications précédentes **caractérisé en ce que** le mécanisme de chronographe (10) comporte une commande de remise à zéro (60) actionnable par l'utilisateur et configurée pour mettre en mouvement de rotation le premier marteau (110).

10. Mécanisme de chronographe (10) pour mouvement d'horlogerie (1) selon l'une des revendications précédentes **caractérisé en ce que** l'organe de couplage élastique (116) est conformé pour contraindre par effet élastique le deuxième marteau (120) en appui contre une surface de butée (128) du premier marteau (110).

11. Mécanisme de chronographe (10) pour mouvement d'horlogerie (1) selon la revendication précédente **caractérisé en ce que** le deuxième marteau (120) comporte un organe de butée (122) coopérant en appui avec la surface d'appui (128) du premier marteau (110).

12. Mécanisme de chronographe (10) pour mouvement d'horlogerie (1) selon l'une des revendications précédentes **caractérisé en ce que** le premier marteau (110) et le deuxième marteau (120) ont un axe de rotation (105) commun ou ont des axes de rotation dédiés parallèles entre eux.

13. Mouvement d'horlogerie (1) comportant un mécanisme de chronographe (10) selon l'une des revendications 1 à 12.

14. Pièce d'horlogerie comportant un mouvement d'horlogerie (1) selon la revendication précédente.

15. Procédé d'assemblage (400) d'un mécanisme de chronographe (10) comportant un mécanisme de remise à zéro (100) comprenant :
- un premier marteau (110) et un deuxième marteau (120) pivotants selon au moins un axe de rotation (105) et configurés sur deux niveaux pour coopérer respectivement avec un premier organe de remise à zéro (51) d'un premier compteur de chronographe et un deuxième organe de remise à zéro (52) d'un deuxième compteur de chronographe non coplanaires ;
- un organe de couplage élastique (116) ménagé entre le premier marteau (110) et le deuxième marteau (120) et configuré pour coupler en rotation le premier marteau (110) et le deuxième marteau (120) ;
le procédé étant **caractérisé en ce qu'**il comporte les étapes suivantes :
- une étape (410) de positionnement de l'organe de couplage élastique (116) sur le deuxième marteau (120), l'organe de couplage élastique (116) étant maintenu dans une position de prémontage dans un premier état comprimé entre un organe de pré-maintien (115) porté par le deuxième marteau (120) et un deuxième organe d'appui (112) du deuxième marteau (120) ;
- une étape (420) d'assemblage du premier marteau (110) et du deuxième marteau (120) par déplacement axial relatif des deux marteaux (110, 120) selon une direction parallèle au dit au moins un axe de rotation (105), le déplacement axial relatif entre les deux marteaux (110, 120) assurant le couplage élastique entre les deux marteaux (110, 120).

16. Procédé d'assemblage (400) d'un mécanisme de chronographe (10) selon la revendication précédente **caractérisé en ce que** le couplage élastique entre les deux marteaux (110, 120) lors de l'étape (420) d'assemblage est réalisé par l'intermédiaire d'un organe de clipsage (118) solidaire du premier marteau (110) configuré pour venir coopérer avec l'organe de couplage élastique (116) dans la position de prémontage et amener ledit organe de couplage élastique (116) dans une position d'utilisation, présentant un deuxième état comprimé, dans laquelle l'organe de couplage élastique (116) est comprimé entre l'organe de clipsage (118) et le deuxième organe d'appui (112) du deuxième marteau (120).
